# EUROPÄISCHE PATENTSCHRIFT

(11) **EP 2 110 230 B1**
(45) Veröffentlichungstag und Bekanntmachung des Hinweises auf die Patenterteilung: **29.01.2014**
(21) Anmeldenummer: 09157706.4
(22) Anmeldetag: 09.04.2009
(51) Int. Cl.: B30B 11/08, B30B 15/02

(54) **Rundlauf-Tablettenpresse**
Rotary tablet press
Presse rotative pour comprimés

(30) Priorität: 18.04.2008 DE 102008020760
(43) Veröffentlichungstag der Anmeldung: 21.10.2009
(73) Patentinhaber: Korsch AG, 13509 Berlin (DE)
(72) Erfinder: Matthes, Michael, 10585, Berlin (DE)
(74) Vertreter: Gulde Hengelhaupt Ziebig & Schneider

(56) Entgegenhaltungen:
- EP-A2- 1 050 398
- US-A- 4 362 491
- US-A1- 2004 191 347

## Beschreibung

Rundlauf-Tablettenpressen gemäß dem Oberbegriff des Anspruchs 1 sind allgemein bekannt. Diese umfassen einen mit einer Antriebswelle einer Antriebsmaschine verbindbaren Rotor. Der Rotor umfasst eine Matrizenscheibe mit auf einer Umfangslinie angeordneten Matrizen, sowie eine Unter- und Oberstempelführung. In die Unterstempel- beziehungsweise Oberstempelführung greifen Unterbeziehungsweise Oberstempel ein, die durch Stempelkurven gesteuert sind, so dass die Stempel relativ zu den Matrizen Hubbewegungen ausführen können.

EP 1 050 398 A2 zeigt eine Rundläufer-Tablettenpresse, bei der der Rotor über eine Spanneinrichtung lösbar mit der Antriebsmaschine verbunden ist. Die Betätigung erfolgt über eine zusätzliche Betätigungsvorrichtung, die in einem axialen Kanal der Antriebswelle beweglich gelagert ist.

Der Aufbau ist kompliziert und bietet darüber hinaus durch die zusätzlichen mechanisch bewegbaren Teile innerhalb der Antriebswelle Angriffspunkte für Ablagerungen von bei Rundläufer-Tablettenpressen zwangsläufig auftretenden Stäuben innerhalb der Antriebseinrichtung. Die Betätigung der Betätigungsstange innerhalb der Antriebswelle erfolgt von außerhalb der Antriebswelle, wobei hierfür ein gesonderter Antrieb erforderlich ist.

Aus US 2004/0191347 A1 ist eine weitere Rundläufer-Tablettenpresse bekannt, bei der ein Rotor über eine Spanneinrichtung lösbar mit einer Antriebswelle der Antriebsmaschine verbunden ist. Offenbart wird eine pneumatisch betätigbare Spanneinrichtung, die in den Rotor integriert ist. Die Betätigung erfolgt über eine externe Luftdruckquelle. Die Spanneinrichtung selbst ist zwischen einer Spannposition und einer Löseposition verlagerbar.

Zu einer Wartung, einer Reinigung oder einer Umrüstung des Rotors, beispielsweise auf andere Tablettenformen, ist es wünschenswert, dass der Rotor ohne umfangreiche Demontagearbeiten, in einfacher Weise von der Tablettenpresse entnommen werden kann.

Die Erfindung schlägt hierzu eine Rundläufer-Tablettenpresse mit einem Rotor und einer Antriebsmaschine für den Rotor vor, wobei der Rotor über eine Spanneinrichtung lösbar mit einer Antriebswelle der Antriebsmaschine Kraftschlüssig verbunden ist und die Spanneinrichtung und ein Betätigungselement für die Spanneinrichtung in den Rotor integriert sind und die Spanneinrichtung wenigstens ein Spannelement umfasst, das mittels des Betätigungselementes von einer Spannposition über eine Totpunktposition in eine Löseposition und umgekehrt verlagerbar ist. Hierdurch wird vorteilhafte erreicht, dass der Rotor komplett durch Lösen der Spanneinrichtung entnommen werden kann.

Umgekehrt kann der Rotor auch in einfacher Weise durch Spannen der Spanneinrichtung wieder in seine Betriebsstellung gebracht werden. Dadurch, dass die Spanneinrichtung Teil des Rotors ist, ist die spätere Ergänzung einer Maschine mit dieser Funktionalität ohne Eingriff in die vorhandene Maschine möglich. Im Gegensatz zu bekannten Maschinen ist kein in eine Hauptwelle integrierter aufwändiger Spannmechanismus notwendig.

Vorzugsweise umfasst der Rotor eine Zugstange, an der ein Hebezeug oder dergleichen angreifen kann. Durch Anheben des Rotors erfolgt gleichzeitig ein Lösen der Spanneinrichtung. Hierdurch bedarf es keiner weiteren Arbeitsgänge den Rotor von der Rotorwelle zu entfernen. In umgekehrter Richtung findet auch eine Selbstjustierung und Selbstspannung (Schnellspannung) der Spanneinrichtung bei Einsetzen des Rotors in die Tablettenpresse statt. Hierdurch ist ein schneller, sicherer und jeweils reversibler Austausch des Rotors in einfacher Weise möglich.

Ferner ist bevorzugt, dass die Spanneinrichtung durch Federelemente oder dergleichen das Lösen der Wirkverbindung zwischen Rotor und Antriebswelle bei der Entnahme unterstützt. Hierdurch wird insbesondere sichergestellt, dass der Rotor sich nicht versehentlich von der Wirkverbindung mit der Antriebswelle löst, sondern erst ein aktiver Entnahmevorgang eingeleitet werden muss, damit tatsächlich eine Entnahme des Rotors erfolgen kann.

Die Erfindung wird anhand der nachfolgenden Zeichnungen näher erläutert. Es zeigen:
- Figur 1: eine Schnittdarstellung durch eine Tablettenpresse;
- Figur 2: eine Schnittdarstellung durch einen Rotor der Tablettenpresse;
- Figur 3: eine Schnittdarstellung durch eine Spannvorrichtung für den Rotor und
- Figur 4: verschiedene Ansichten der Spanneinrichtung.

In Figur 1 ist eine mit insgesamt mit 10 bezeichnete Rundläufer-Tablettenpresse gezeigt. Aufbau und Funktion derartiger Rundläufer-Tablettenpressen sind allgemein bekannt, so dass im Rahmen der vorliegenden Beschreibung nur auf die erfindungswesentlichen Bestandteile eingegangen wird.

Die Tablettenpresse 10 umfasst einen Rotor 12, der eine Matrizenscheibe 14 mit darin vorgesehene Matrizen 16 trägt. Weiter umfasst der Rotor 12 eine Unterstempelführung 18, sowie eine Oberstempelführung 20. Der Oberstempelführung 20 ist eine Stempelkurve 22 zugeordnet, über welche die Oberstempel über den Umfang des Rotors 12 in die bekannten Höhenpositionen, beispielsweise Dosierposition, Vorpressposition, Hauptpressposition, Ausstoßposition gebracht werden können. Die Unterstempel sind ebenfalls über eine, hier nicht dargestellte, Stempelkurve geführt. Ersichtlich sind noch maschinenfest angeordnete Druckrollen 24, mittels denen über die Unterstempel beziehungsweise Oberstempel die Pressung der Tablette erfolgt.

Der Rotor 12 ist über eine insgesamt mit 26 bezeichnete Spanneinrichtung mit einer Antriebswelle 28 - eines nicht dargestellten Antriebes - wirkverbunden. Der Rotor 12 wird durch die Antriebsmaschine um eine Drehachse 30 drehangetrieben. In der Darstellung der Figur 1 ist der Rotor 12 links von der Drehachse 30 in seinem gespannten Zustand und rechts der Drehachse 30 in seinem gelösten, allerdings noch nicht entnommenen, Zustand dargestellt.

Die Spanneinrichtung 26 ist mit einer Zugstange 32 verbunden, die aus dem Rotor 12 herausgeführt ist. An ihrem oberen Ende weist die Zugstange 32 eine Aufnahme 34 für ein nicht dargestelltes Lastmittel auf. Die Zugstange 32 umfasst einen koaxial zur Drehachse 30 angeordneten Schaft 36, der kraftschlüssig mit ebenfalls koaxial angeordneten Spannelementen 38 verbunden ist. Über den Umfang des Rotors 12 sind beispielsweise fünf Spannelemente 38 vorgesehen. Die Spannelemente sind von einer Einspannposition (gemäß der Darstellung links in Figur 1) in eine Löseposition (gemäß der Darstellung rechts in Figur 1) mittels der Zugstange 32 verlagerbar. Zwischen der Spannposition und der Löseposition befindet sich eine Totpunktposition, so dass ein selbstständiges, ungewolltes Überspringen der Spannelemente 38 von der Spannposition in die Löseposition ausgeschlossen ist. Auf den Aufbau der Spannelemente 38 wird später noch näher eingegangen.

Die in Figur 1 gezeigte Tablettenpresse 10, insbesondere die Spanneinrichtung 26, zeigt folgende Funktion.

Durch Aufbringen einer Kraft F entsprechend dem Pfeil 41 wird die Zugstange 32 nach oben bewegt. Diese ist innerhalb des Rotors 12 von einer Spannposition (linke Darstellung) in eine Entnahmeposition (rechte Darstellung) zwischen entsprechenden Endanschlägen axial verschieblich gelagert. Bei der Entnahme wird die Zugstange 32 und somit der Schaft 36 zunächst bis zum Erreichen der Entnahmeposition relativ zum Rotor 12 axial verlagert. Hierdurch werden gleichzeitig mit dem Schaft 36 verbundene erste Kupplungselemente 40 der Spannelemente 38 verlagert. Diese ersten Kupplungselemente 40 sind über Drehachsen 42 drehbeweglich mit dem Schaft 36 verbunden. Hierdurch erfolgt ein Anheben der Kupplungselemente 40 und gleichzeitig ein Verschwenken der Kupplungselemente 40 um die Drehachsen 42. Die ersten Kupplungselemente 40 stehen über Federelemente 44 in Wirkverbindung mit zweiten Kupplungselementen 46 der Spannelemente 38. Die Federelemente 44 sind Druckfedern, welche die Kupplungselemente 40 und 46 mit einer jeweils entgegengesetzten Druckkraft beaufschlagen. Bei Anheben des Schaftes 36 und somit der ersten Kupplungselemente 40 muss zunächst eine derartige Entnahmekraft (Pfeil 41) aufgebracht werden, dass die Druckkräfte der Federelemente 44 überwunden werden. Gegen die Kraft der Federelemente 44 werden hierdurch die Kupplungselemente 40 und 46 aufeinander zu verlagert, so dass die Spannelemente 38 von ihrer Spannposition über die Totpunktposition in die Entnahmeposition gelangen können.

Alternativ kann auch vorgesehen sein, die Kupplungselemente 40 und 46 und das Federelement 44 insgesamt als ein aus einem elastischen Material bestehenden Element auszubilden.

Die zweiten Kupplungselemente 46 sind mit Spannbacken 48 verbunden. Hierbei erfolgt die Verbindung über Drehachsen 50. Infolge des Lösens der Spannelemente 38 werden die zweiten Kupplungselemente 46 über die Drehachsen 50 zu den Spannbacken 48 verschwenkt und verlagern diese gleichzeitig radial zur Drehhachse 30. Hierdurch gelangen die Spannbacken 48 - beim Lösen der Spannelemente 38 - außer Eingriff mit Gegenanschlägen 52, die einerseits kraftschlüssig mit dem Rotor 12 und andererseits kraftschlüssig mit der Antriebswelle 28 verbunden sind. Hierdurch ist ein axiales Entnehmen des Rotors 12 von der Antriebswelle 28 möglich.

Figur 2 zeigt den Rotor 12 in einer Schnittdarstellung, wiederum in der einerseits gespannten Position, links der Drehachse 30, und in der entspannten Position, rechts der Drehachse 30. Gleiche Teile wie in Figur 1 sind mit gleichen Bezugszeichen versehen und nicht nochmals erläutert.

Anhand der Figur 2 wird zusätzlich deutlich, dass der Schaft 36 in Wirkverbindung mit einem Federelement 54 steht. Dieses Federelement 54 wird während der Entnahme des Rotors 12 gespannt. Hierdurch wird erreicht, dass bei Wiedereinsetzen des Rotors12 die Kraft dieses Federelementes 54 für die Verlagerung der Spannelemente 38 von ihrer Löseposition in ihre Spannposition, insbesondere auch zum Überwinden der Totpunktposition, unterstützt wird. Hierdurch wird das Aufbringen übermäßig großer externer Kräfte auf die Zugstange 32 zum Einsetzen des Rotors 12 vermieden. Darüber hinaus wird hierdurch eine Selbstverriegelung des Rotors 12 ermöglicht.

Figur 3 zeigt in einer vergrößerten Schnittdarstellung die Spanneinrichtung 26. Gleiche Teile wie in den vorhergehenden Figuren sind mit gleichen Bezugszeichen versehen und nicht nochmals erläutert.

In dieser vergrößerten Darstellung werden Aufbau und Funktion der Spanneinrichtung 26, insbesondere der Spannelemente 38 deutlich. Die Kupplungselemente 40 und 46 sind über das Federelement 44 miteinander verbunden. In der Darstellung links der Drehachse 30 befinden sich die Spannelemente 38 in der Spannposition, während sich diese rechts der Drehachse 30 in der gelösten Position befinden. In der Spannposition wird deutlich, dass die Spannbacken 48 an den Gegenanschlägen 52 anliegen. Hierbei sind zwischen den Spannbacken 48 und den Gegenanschlägen 52 korrespondierende konische Auflaufflächen 55 ausgebildet, die zu einer Selbstjustage während des Spannvorganges führen.

In Figur 4 sind verschiedene Ansichten der Spannelemente 38 gezeigt. So zeigt Figur 4a ein Spannelement 38 in seiner Totpunktlage. Diese Lage ist erreicht, wenn eine gedachte Verbindungslinie zwischen den Drehachsen 42 und 50 exakt mit einer Radialen zur Drehachse 30 zusammenfällt.

Figur 4b zeigt ein Spannelement 38 in der Spannposition, während Figur 4c ein Spannelement 38 in der gelösten Position zeigt.

In den Figuren 4d und 4e sind jeweils Draufsichten auf die Spanneinrichtungen 26 gezeigt. Es wird deutlich, dass jeweils koaxial um die Drehachse 30 fünf Spannelemente 38 angeordnet sind. Figur 4d zeigt die gespannte Position, während Figur 4e die gelöste Position zeigt.

### Bezugszeichen

- 10: Tablettenpresse
- 12: Rotor
- 14: Matrizenscheibe
- 16: Matrize
- 18: Unterstempelführung
- 20: Oberstempelführung
- 22: Stempelkurve
- 24: Druckrolle
- 26: Spanneinrichtung
- 28: Antriebswelle
- 30: Drehachse
- 32: Zugstange
- 34: Aufnahme
- 36: Schaft
- 38: Spannelemente
- 40: erstes Kupplungselement
- 41: Pfeil
- 42: Drehachse
- 44: Federelemente
- 46: zweites Kupplungselement
- 48: Spannbacken
- 50: Drehachse
- 52: Gegenanschläge
- 54: Federelement
- 55: Auflaufflächen

## Patentansprüche

1. Rundläufer-Tablettenpresse mit einem Rotor (12) und einer Antriebsmaschine für den Rotor (12), wobei
der Rotor (12) über eine Spanneinrichtung (26) lösbar mit einer Antriebswelle (28) der Antriebsmaschine Kraftschlüssig verbunden ist,
**dadurch gekennzeichnet, dass**
die Spanneinrichtung (26) und ein Betätigungselement (32) für die Spanneinrichtung (26) in den Rotor (12) integriert sind und die Spanneinrichtung (26) wenigstens ein Spannelement (38) umfasst, das mittels des Betätigungselementes (32) von einer Spannposition über eine Totpunktposition in eine Löseposition und umgekehrt verlagerbar ist.

2. Rundläufer-Tablettenpresse nach Anspruch 1,
**dadurch gekennzeichnet, dass**
die Spanneinrichtung (26) eine Schnellspanneinrichtung ist.

3. Rundläufer-Tablettenpresse nach einem der vorhergehenden Ansprüche,
**dadurch gekennzeichnet, dass**
die Spanneinrichtung (26) wenigstens zwei um eine Drehachse (30) des Rotors (12) angeordnete Spannelemente (38) umfasst.

4. Rundläufer-Tablettenpresse nach Anspruch 3,
**dadurch gekennzeichnet, dass**
die Spanneinrichtung (26) fünf koaxial um eine Drehachse (30) des Rotors (12) angeordnete Spannelemente (38) umfasst.

5. Rundläufer-Tablettenpresse nach einem der vorhergehenden Ansprüche,
**dadurch gekennzeichnet, dass**
die Spannelemente (38) mittels einer Zugstange (32) in die Spannposition, Totpunktposition und Löseposition verlagerbar sind.

6. Rundläufer-Tablettenpresse nach einem der vorhergehenden Ansprüche,
**dadurch gekennzeichnet, dass**
die Spanneinrichtung (26) selbstverriegelnd ist.

7. Rundläufer-Tablettenpresse nach Anspruch 5,
**dadurch gekennzeichnet, dass**
die Spannelemente (38) mit der Zugstange (32) verbundene ersten Kupplungselemente (40) und zweite, mit der Antriebswelle (28) in Wirkverbindung bringbare Kupplungselemente (46) umfasst.

8. Rundläufer-Tablettenpresse nach Anspruch 7,
**dadurch gekennzeichnet, dass**
die ersten Kupplungselemente (40) mit den zweiten Kupplungselementen (46) über ein Federelement (44) wirkverbunden sind.

9. Rundläufer-Tablettenpresse nach Anspruch 8,
**dadurch gekennzeichnet, dass**
das Federelement (44) eine Druckfeder ist.

10. Rundläufer-Tablettenpresse nach einem der vorhergehenden Ansprüche,
**dadurch gekennzeichnet, dass**
die Wirkverbindung zwischen der Spanneinrichtung (26) und der Antriebswelle (28) über Spannbacken (48) erfolgt.

11. Rundläufer-Tablettenpresse nach Anspruch 10,
**dadurch gekennzeichnet, dass**
die Spannbacken (48) in der Spannposition der Spannelemente (38) mit Gegenanschlägen (52) der Antriebswelle (28) in Wirkkontakt stehen.

12. Rundläufer-Tablettenpresse nach Anspruch 11,
**dadurch gekennzeichnet, dass**
die Spannbacken (48) und die Gegenanschläge (52) korrespondierende konische Auflaufflächen (55) ausbilden.

## Claims

1. A rotary tablet press having a rotor (12) and a prime mover for the rotor (12), where
the rotor (12) is positively connected, detachably, via a clamping device (26) with a drive shaft (28) of the prime mover,
**characterised in that**
the clamping device (26) and an actuating element (32) for the clamping device (26) are integrated into the rotor (12) and the clamping device (26) comprises at least one clamping element (38), which can be displaced by means of the actuating element (32) from a clamping position into a release position over a dead centre position and vice versa.

2. The rotary tablet press according to Claim 1,
**characterised in that**
the clamping device (26) is a quick-clamping device.

3. The rotary tablet press according to any one of the preceding claims,
**characterised in that**
the clamping device (26) comprises at least two clamping elements (38) arranged around a rotation axis (30) of the rotor (12).

4. The rotary tablet press according to Claim 3,
**characterised in that**
the clamping device (26) comprises five clamping elements (38) arranged coaxially around a rotation axis (30) of the rotor (12).

5. The rotary tablet press according to any one of the preceding claims,
**characterised in that**
the clamping elements (38) can be displaced by means of a tension rod (32) into the clamping position, dead centre position and release position.

6. The rotary tablet press according to any one of the preceding claims,
**characterised in that**
the clamping device (26) is self-locking.

7. The rotary tablet press according to Claim 5,
**characterised in that**
the clamping elements (38) comprise first coupling elements (40) connected with the tension rod (32), and second coupling elements (46) which can be brought into operative connection with the drive shaft (28).

8. The rotary tablet press according to Claim 7,
**characterised in that**
the first coupling elements (40) are operatively connected with the second coupling elements (46) via a spring element (44).

9. The rotary tablet press according to Claim 8,
**characterised in that**
the spring element (44) is a compression spring.

10. The rotary tablet press according to any one of the preceding claims,
**characterised in that**
the operative connection is provided between the clamping device (26) and the drive shaft (28) by means of clamping jaws (48).

11. The rotary tablet press according to Claim 10,
**characterised in that**
the clamping jaws (48) are in operative contact with counter-stops (52) of the drive shaft (28) in the clamping position of the clamping elements (38).

12. The rotary tablet press according to Claim 11,
**characterised in that**
the clamping jaws (48) and the counter-stops (52) form corresponding conical run-up surfaces (55).

## Revendications

1. Presse rotative pour comprimés, avec un rotor (12) et un moteur d'entraînement du rotor (12),
le rotor (12) étant, par le biais d'un dispositif de serrage (26), raccordé par liaison de force et de façon détachable à un arbre d'entraînement (28) du moteur d'entraînement,
**caractérisée en ce que**
le dispositif de serrage (26) et un élément d'actionnement (32) du dispositif de serrage (26) sont intégrés dans le rotor (12), et le dispositif de serrage (26) comprend au moins un élément de serrage (38) qui, au moyen de l'élément d'actionnement (32), peut être déplacé d'une position de serrage vers une position de desserrage en passant par une position de point mort et inversement.

2. Presse rotative pour comprimés selon la revendication 1,
**caractérisée en ce que**
le dispositif de serrage (26) est un dispositif de serrage rapide.

3. Presse rotative pour comprimés selon une des revendications précédentes,
**caractérisée en ce que**
le dispositif de serrage (26) comprend au moins deux éléments de serrage (38) disposés autour d'un axe de rotation (30) du rotor (12).

4. Presse rotative pour comprimés selon la revendication 3,
**caractérisée en ce que**
le dispositif de serrage (26) comprend cinq éléments de serrage (38) disposés de façon coaxiale autour d'un axe de rotation (30) du rotor (12).

5. Presse rotative pour comprimés selon une des revendications précédentes,
**caractérisée en ce que**
les éléments de serrage (38) peuvent être déplacés au moyen d'une barre de traction (32) dans la position de serrage, dans la position de point mort et dans la position de desserrage.

6. Presse rotative pour comprimés selon une des revendications précédentes,
**caractérisée en ce que**
le dispositif de serrage (26) est autoverrouillant.

7. Presse rotative pour comprimés selon la revendication 5,
**caractérisée en ce que**
les éléments de serrage (38) comprennent des premiers éléments d'accouplement (40) raccordés à la barre de traction (32) et des deuxièmes éléments d'accouplement (46) pouvant être amenés en relation opérationnelle avec l'arbre d'entraînement (28).

8. Presse rotative pour comprimés selon la revendication 7,
**caractérisée en ce que**
les premiers éléments d'accouplement (40) sont raccordés opérationnellement aux deuxièmes éléments d'accouplement (46) par le biais d'un élément à ressort (44).

9. Presse rotative pour comprimés selon la revendication 8,
**caractérisée en ce que**
l'élément à ressort (44) est un ressort de compression.

10. Presse rotative pour comprimés selon une des revendications précédentes,
**caractérisée en ce que**
la relation opérationnelle entre le dispositif de serrage (26) et l'arbre d'entraînement (28) s'effectue par le biais de mors de serrage (48).

11. Presse rotative pour comprimés selon la revendication 10,
**caractérisée en ce que**
les mors de serrage (48), dans la position de serrage des éléments de serrage (38), sont en contact opérationnel avec des contrebutées (52) de l'arbre d'entraînement (28).

12. Presse rotative pour comprimés selon la revendication 11,
**caractérisée en ce que**
les mors de serrage (48) et les contrebutées (52) constituent des surfaces d'accostage (55) coniques qui se correspondent.
